# EUROPÄISCHE PATENTSCHRIFT

(11) **EP 0 190 593 B1**
(45) Veröffentlichungstag und Bekanntmachung des Hinweises auf die Patenterteilung: **04.07.1990**
(21) Anmeldenummer: 86100654.2
(22) Anmeldetag: 20.01.1986
(51) Int. Cl.: B65D 51/28, B65D 81/32

(54) **Verschlusskappen für Zweikomponentenpackungssysteme**
Closure cap for two-component packaging systems
Capuchon de fermeture pour systèmes d'emballage à deux composants

(30) Priorität: 26.01.1985 DE 3502580
(43) Veröffentlichungstag der Anmeldung: 13.08.1986
(73) Patentinhaber: SHELL INTERNATIONALE RESEARCH MAATSCHAPPIJ B.V., 2596 HR Den Haag (NL)
(72) Erfinder: Itzel, Hanshelmut, Dr. Dipl.-Chem., D-6535 Gau-Algesheim (DE)
(74) Vertreter: Bennett, David Arthur Horder

(56) Entgegenhaltungen:
- FR-A- 2 342 914
- FR-A- 2 370 650
- FR-A- 2 476 607

## Beschreibung

Es sind Zweikomponentenpackungssysteme bekannt, bei denen ein ein Verdünnungsmittel enthaltendes Gefäß eine ein Konzentrat enthaltende Verschlußkappe trägt. Der Benutzer kann durch Manipulationen an der Verschlußkappe ein das Konzentrat enthaltendes Reservoir so öffnen, daß sich Konzentrat und Verdünnungsmittel miteinander mischen, ohne daß der Benutzer mit dem Konzentrat in Berührung kommt.

Aus der GB-PS-10 83 335 ist eine Vorrichtung zum Lagern und Mischen zweier Komponenten bekannt, bei der als Verschlußkappe eine Schraubkappe verwendet wird, welche ein Reservoir trägt, in das die eine Komponente eingeschlossen ist. Dieses Reservoir ist als kleiner Topf mit flachem Boden ausgebildet und auf einem radial vom Schraubkappenboden in die Füllöffnung reichenden Kragen aufgesteckt. Beim Einschrauben der Kappe wird der als Reservoir dienende Topf mittels eines oberen Ringwulstes in einer bestimmten Höhe im Flaschenhals gehalten, während die untere Kante des Kragens den Boden des Töpfchens längs einer Sollbruchlinie abreißt und so eine Vermischung der in der Flasche vorgelegten Komponenteim Anmeldetext Verdünnungsmittel genannt - mit der zuvor im Reservoir eingeschlossenen Komponente - im Anmeldetext Konzentrat genannt - ermöglicht.

Des weiteren ist aus dem DE-GM 75 31 452 eine gattungsgleiche Vorrichtung bekannt geworden, bei der der als Reservoir ausgebildete Teil der Verschlußkappe aus einem zylindrischen, in den Flaschenhals hineinragenden Wandelement besteht, welches oben durch den Verschlußkappenboden und unten durch eine aufsteckbare Bodenplatte abgeschlossen ist. Die Bodenplatte wird mittels eines vom Verschlußkappenboden ausgehenden Halteelements gegen das Wandelement gepreßt, so daß eine nach außen verschlossene Kammer entsteht.

Diese bekannten Verschlusskappen haben mehrere, den Gebrauchswert der Zweikomponentenpackung beeinträchtigende Nachteile:

Die in Reservoir und Flasche nebeneinander vorliegenden Komponenten sind nicht sicher voneinander getrennt. Wenn z.B. Flüssigkeiten, wie etwa Pflanzenschutzmittelkonzentrate und ein Verdünnungsmittel oder sonstige organische Lösungsmittel oder Emulgatoren als eine Komponente des Zweikomponentensystems vorliegen, treten besonders an der Sollbruchstelle am Verschluss zwischen Kragen und Reservoir oder am Verschluss zwischen Bodenplatte und Wandelement Dichtigskeitsprobleme auf.

Des weiteren können einige der nach dem Stand der Technik bekannten Zweikomponentenpackungen durch einfaches Abschrauben der Verschlusskappe geöffnet und beide Komponenten getrennt voneinander entnommen werden. Oft ist aber Bestimmungszweck von Zweikomponentenpackungen, dass nur die gebrauchs fertige Mischung der beiden Komponenten entnommen werden soll. Eine Auftrennung in die Einzelkomponenten widerspricht dem mit der Zweikomponentenpackung angestrebten sicheren Gebrauchszweck.

Die in der DE-A-2364704 offenbarten Anordnungen von Verschlusskappe und Flasche bilden in der Verschlusskappe mehrere Abteilungen, so dass eine zweite Komponente von der Hauptkomponente in der Flasche getrennt gehalten werden kannn, die mit der Verschlusskappe abzudichten ist. Ein Vermischen der beiden Komponenten kann jedoch nur nach Entfernen der Verschlusskappe von der Flasche erfolgen.

Die EP-A-0109487 offenbart die Anordnung eines Doppelbehälters, der aus zwei flexiblen Behältern, der eine innerhalb des anderen, besteht, sowie eine derartige Anordnung der Verschlusskappe, dass eine erste Komponente im Innenbehälter von einer zweiten Komponente im Zwischenraum zwischen dem Innen- und Aussenbehälter solange getrennt ist, bis die Anordnung der Verschlusskappe geöffnet und der Aussenbehälter gequetscht wird. Die erste und zweite Komponente werden dabei durch die Anordnung der Verschlusskappe gedrückt und in ihr beim Durchfliessen vermischt, während die Hauptmasse der Komponenten, die im Innenbehälter beziehungsweise zwischen dem Innen- und Aussenbehälter verbleibt, unvermischt bleibt.

Bei den nach dem Stand der Technik bekannten Verschlusskappen kann das Reservoir nur aus bestimmten Materialien, die je nach Verschlusskappentyp verschieden sein können, hergestellt werden wobei die Steifigkeit der Bodenplatte, die Dichtigkeit der als Dichtungselemente verwendeten Clipstufen oder die Sollbruchstelle die Materialauswahl hinsichtlich mechanischer Stoffgrössen stark einschränken.

Erfindungsgemäss werden Zweikomponentenpackungssysteme vorgeschlagen, bei denen die zuvor geschilderten Nachteile vermieden werden können.

Die Aufgabe wird gelöst durch eine Zweikomponentenpackung, bestehend aus einer Flasche, einem Innenbehälter, der ein zur Aufnahme eines Konzentrats bestimmtes Reservoir bildet, einer auf dem Flaschenhals mittels eines Flaschengewindes drehbaren und lösbar mit ihm verbundenen Verschlusskappe, die einen vom Verschlusskappenboden axial in den Flaschenhals hineinreichenden Kragen aufweist, der mittels eines Kragengewindes zur Aufnahme eines Innenbehälters hergerichtet ist, der zur Aufnahme des Konzentrats bestimmt ist, dadurch gekennzeichnet, dass die Verschlusskappe nur vom Flaschenhals getrennt werden kann, nachdem der Inhalt des Reservoirs aus dem Innenbehälter in die Flasche entleert worden ist, dadurch,
a1) dass zwischen der Aussenwand des Innenbehälters und der Innenwand des Flaschenhalses an einer oder mehreren Stellen eine Drehsperre angebracht ist, die die freie Drehbarkeit des Innenbehälters in eine oder beide Drehrichtungen sperrt, oder
a2) dass der Kragen an seinem unteren Ende kantig oder spitz als Stosskante ausgebildet ist, und am Boden aufsitzt beziehungsweise an einer um einen teilbaren Innenbehälter verlaufenden Ringstufe so aufsitzt, dass bei weiterer Drehung des auf dem Kragengewinde aufgeschraubten Innenbehälters in Verschlussrichtung des Kragengewindes der Innenbehälter längs einer Sollbruchlinie durchtrennt wird, wobei
a2.1) die freie Drehbarkeit des Innenbehälters in eine oder beide Richtungen durch eine oder mehrere an der Aussenwand des Innenbehälters und auf der Innenwand des Flaschenhalses angebrachte Drehsperren behindert wird, oder
a2.2) der Innenbehälter an seinem oberen Teil einen radial nach aussen gerichteten und auf dem Flaschenhals liegenden Ringwulst aufweist, der die Einhängtiefe des Innenbehälters definiert und gewünschtenfalls mittels Noppen oder Einkerbungen den Innenbehälter in seiner freien Drehbarkeit sperrt.

Durch das Zusammenwirken der hier genannten erfindungsgemässen Elemente können Verschlusskappen realisiert werden, bei denen der als Reservoir dienende Innenbehälter durch Drehbewegungen an der Verschlusskappe vom Kragengewinde abgeschraubt wird oder bei denen der Innenbehälter durch den als Stosskante ausgebildeten unteren Teil des Kragens abgetrennt wird, so dass sich das Reservoir zu dem in der Flasche vorgelegten Verdünnungsmittel hin öffnet. Dabei werden neben den im Rahmen der Aufgabenstellung geforderten Verbesserungen gegenüber dem Stand der Technik noch weitere vorteilhafte Effekte erzielt.

Im einzelnen sollen bestimmte Ausführungsformen der erfindungsgemäßen Verschlußkappe beschrieben werden, ohne den Umfang der Erfindung auf die Beispiele zu beschränken. Besonders hervorgehoben sei, daß die bei den einzelnen Ausführungsformen beschriebene beispielhafte Konkretisierung von Einzelelementen vom Fachmann leicht auf andere Ausführungsformen der erfindungsgemäßen Verschlußkappe übertragen und zur Lösung des jeweiligen Teilproblems verwendet werden kann.

Die erfindungsgemäße Verschlußkappe für Zweikomponentenpackungssysteme wird anhand von Zeichnungen näher erläutert. Es zeigen teils in Ansicht, teils in Schnitt:

Figur 1: Einzeldarstellungen eines Flaschenhalses (2), einer Schraubkappe mit abschraubbarem Innenbehälter (5) und in einer Drehrichtung wirkenden Drehsperre (6, 6').
Figur 2a: Flaschenhals (2) mit Schraubkappe mit abschraubbarem Innenbehälter (5) und in einer Drehrichtung wirkenden Drehsperre (6, 6').
Figur 2b: Querschnitt durch eine in eine Drehrichtung sperrende Drehsperre (6, 6')
Figur 2c: Querschnitt durch eine in beide Drehrichtungen sperrende Drehsperre (6, 6').
Figur 3: Einzeldarstellung der Elemente einer Verschlußkappe bestehend aus Einprellboden (16), Einprellkappe (15), abschraubbarem Innenbehälter (5) und Flaschenhals (2).
Figur 4a: Flaschenhals (2) mit aufgeschraubter Einprellkappe (15).
Figur 4b: Flaschenhals (2) mit Verschlußkappe in gebrauchsfertigem Zustand vor Abschrauben des Innenbehälters (5).
Figur 4c: Querschnitt durch eine in beide Drehrichtungen sperrende Drehsperre (6, 6').
Figur 4d: Querschnitt durch eine in eine Drehrichtung sperrende Drehsperre (6, 6').
Figur 5a: Flaschenhals (2) mit Schraubkappe und teilbarem Innenbehälter (11).
Figur 5b: Flaschenhals (2) mit Schraubkappe und geöffnetem Reservoir.
Figur 6: Einzelelemente einer geteilten Verschlußkappe bestehend aus Einprellboden (16), Einprellkappe (15), teilbarem Innenbehälter (11) mit flachem Boden (8) bzw. tiefem Boden (25) und Flaschenhals (2).
Figur 7a: Flaschenhals (2) mit aufgeschraubter Einprellkappe (15).
Figur 7b: Flaschenhals (2) mit Verschlußkappe in gebrauchsfertigem Zustand vor Abtrennung des teilbaren Innenbehälters (11).
Figur 7c: Querschnitt durch eine in beide Drehrichtungen wirkende Drehsperre (6, 6')
Figur.7d: Querschnitt durch eine in eine Drehrichtung wirkende Drehsperre (6, 6').
Figur 1 beschreibt eine Ausführungsform der erfindungsgemäßen Verschlußkappe, bei der die Kappe durch ein Gewinde - im folgenden Flaschengewinde (17) genannt - mit dem Flaschenhals (2) verschraubt werden kann.

Der Innenbehälter (5) wird durch ein dem Kragen (3) zugeordnetes Gewinde - im folgenden Kragengewinde (4) genannt in der Verschlußkappe gehalten.

Der äußeren Mantelfläche des Innenbehälters (5) sind mehrere flügelartig nach außen verlaufende flexible Drehsperren (6) so zugeordnet, daß die äußere Kante der Drehsperre (6) über die äußere Mantelfläche (18) des Innenbehälters (5) hinausragt und an den dem Flaschenhals (2) zugerordneten Drehsperren (6') in der einen Drehrichtung nach dem prinzip einer Ratsche vorbeigleiten in der ent, gegengesetzten Drehrichtung jedoch sperren.

Vorzugsweise sind die flexiblen Drehsperren (6) dem Innenbehälter (5) und die kantig ausgebildeten Drehsperren (6') dem Flaschenhals (2) zugeordnet. Dies vereinfacht die Herstellung der Flasche. Zudem sind bei mehrfacher Verwendung der Flasche die schneller verschleißenden flexiblen Drehsperren (6) dem meist nur einmal verwendeten Innenbebehälter (5) zugeordnet. Außerdem ist mit dieser Anordnung der lichte Raum im Flaschenhals optimal nutzbar, d.h. der Raum zwischen der äußeren Mantelfläche des Innenbebehälters und der Innenwand des Flaschenhalses (2) kann auf einen schmalen Spalt beschränkt werden; dies gilt insbesondere dann, wenn das untere Teilstück des Innenbehälters sich so verjüngt, wie in Figur 1 gezeigt. Damit ist die bestmögliche Nutzung des im Innenbehälter für das Konzentrat (1) zur Verfügung stehenden Volumens im Verhältnis zum nutzbaren Innenraum des Flaschenhalses möglich.

Figur 2b zeigt in schematischer Darstellung einen Querschnitt durch Flaschenhals und Innenbehälter in der Höhe der Drehsperren (6) und (6').

Durch Kombination der Elemente Flaschengewinde (17), Kragengewinde (4) und einseitig wirkende Drehsperre (6) (6') können Verschlußkappen mit verschiedenen Anwendungsarten realisiert werden: Die einseitig wirkende Drehsperre (6) - in Figur 1 und Figur 2 dem Innenbehälter (5) zugeordnet - ist so eingerichtet, daß sie die Drehrichtung sperrt, die zum Abschrauben des Innenbehälters (5) vom Kragen (3) führt. Des weiteren werden Kragengewinde (4) und Flaschengewinde (17) so zueinander bemessen, daß der Innenbehälter (5) mit weniger Umdrehungen auf- bzw. abgeschraubt werden kann, als zum vollständigen Verschrauben der Verschlußkappe mittels des Flaschengewindes (17) erforderlich ist. Unter Berücksichtigung dieser Voraussetzungen ergeben sich folgende Kombinationsmöglichkeiten:

Kragengewinde (4) und Flaschengewinde (17) haben verschiedenen Drehsinn, z.B. Kragengewinde (4) = Linksgewinde und Flaschengewinde (17) = Rechtsgewinde: Beim Zuschrauben der den Innenbehälter (5) und das Konzentrat (1) enthaltenden Verschlußkappe wird der Innenbehälter (5) vom Kragengewinde (4) abgeschraubt und das Konzentrat (1) vermischt sich mit dem Verdünnungsmittel (14).

Im zweiten Fall haben Kragengewinde (4) und Flaschengewinde (17) gleichen Drehsinn - z.B. beides Rechtsgewinde - dann kann die den Innenbehälter (5) und das Konzentrat (1) enthaltende Verschlußkappe bis zum festen Sitz verschlossen werden - Figur 2a zeigt diesen Zustand - und beim Aufschrauben der Verschlußkappe wird gleichzeitig der Innenbehälter (5) vom Kragengewinde (4) abgeschraubt. Das Konzentrat (1) mischt sich mit dem Verdünnungsmittel (14) bevor die Flasche geöffnet ist. Die vorstehend beschriebene Kombination der einzelnen Merkmale ist besonders geeignet für ein Sicherheitsverpackungssystem.

Konzentrat (1) und Verdünnungsmittel (14) werden vom Hersteller in Verschlußkappe und Flasche gefüllt, beide Teile miteinander verschraubt und als fest verschlossene Einheit dem Verbraucher angeboten. Weil beim Aufschrauben Konzentrat (1) und Verdünnungsmittel (14) miteinander gemischt sind, bevor noch die Flasche zur Entnahme des Inhalts geöffnet ist, kann das Konzentrat (1) nicht unverdünnt entnommen werden. Dies ist insbesondere bei der Verpackung von Pflanzenschutzmittelkonzentraten von herausragender Bedeutung. Der Hersteller kann Packungen anbieten, bei erst zum Zeitpunkt des Öffnens der Packung die gebrauchsfähige Pflanzenschutzmittelbrühe oder ein noch zu verdünnendes Halbkonzentrat entsteht.

Weil das Verhältnis von Konzentrat (1) und Verdünnungsmittel (14) beim Hersteller vorgegeben wird, sind Fehldosierungen durch den Verbraucher ausgeschlossen. Von besonderer Bedeutung ist außerdem, daß bei derartigen Verpackungen das Konzentrat (1) nicht mißbräuchlich unverdünnt entnommen werden kann. Der Ausdruck "Sicherheitsverschlußkappe" wird im Anmeldetext stets dann verwendet, wenn durch die Kombination der erfindungsgemäßen Elemente Verschlußkappen realisierbar sind, bei denen das Konzentrat dann nicht unverdünnt entnommen werden kann, wenn die Verschlußkappe zuvor auf dem Flaschenhals aufsitzt und mittels üblicher Manipulation vom Flaschenhals abgeschraubt wird.

Verschlußkappen mit abschraubbarem Innenbehälter (5) können auch mit Drehsperren, welche die Rotation in beiden Richtungen sperren, ausgestattet sein.

Die Merkmale dieses Verschlußkappentyps seien anhand von Figur 3 und Figur 4 erläutert:

Figur 3 zeigt einen Innenbehälter (5), dessen äußerer Mantelfläche mehrere radial nach außen weisende Stege als Drehsperre (6) zugeordnet sind. Im Flaschenhals (2) sind dazu konkordante Stege als Drehsperre (6') angeordnet. Die dem Flaschenhals (2) zugeordnete Verschlußkappe kann wie in Figur 3 gezeigt - aus zwei Teilen bestehen. Der eine Teil - im folgenden Einprellkappe (15) genannt - ist dem Flaschenhals (2) zugeordnet und weist am Kappenboden einen zur Aufnahme des den Kragen (3) tragenden Bodenteils - im folgenden Einprellboden (16) genannt - hergerichtetes Randelement (20) auf. Die Aussparung am Boden der Einprellkappe (15) ist so dimensioniert, daß der mit dem Einprellboden verschraubte Innenbehälter (5) bis zum festen Sitz des Einprellbodens (16)-in der Einprellkappe (15) durchgesteckt werden kann. Derart geteilte Verschlußkappen sind besonders geeignet als Sicherheitsverschlußkappen.

Das Füllen und Verschließen, sowie der bestimmungsgemäße Gebrauch eines so ausgebildeten Systems sei anhand der Zeichnungen in Figur 4 näher erläutert:

Beim Hersteller wird die Einprellkappe (15) zunächst auf die mit dem Verdünnungsmittel (14) gefüllte Flasche aufgeschraubt. In einem getrennten Arbeitsgang wird der mit dem Konzentrat (1) gefüllte Innenbehälter (5) mit dem Einprellboden (16) dicht verschraubt und durch die obere Öffnung der bereits auf dem Flaschenhals aufsitzenden Einprellkappe (15) so eingesteckt, daß die Drehsperren (6) und (6') versetzt zueinander stehen. Die der Einprellkappe (15) und dem Einprellboden (16) zugeordneten Teile des Einprellverschlusses - die einander konkordanten Randelemente (20) und (19) - sind so hergerichtet, daß Sie nach Einprellen des Bodens (16) in die Kappe (15) fest miteinander verbunden sind und von außen nicht geöffnet werden können.

Durch Kombination von Kragen- und Flaschengewinde (4) und (22) können folgende Effekte erzielt werden:
Kragengewinde (4) und Flaschengewinde (22) verlaufen gleichsinnig:
Beim Aufschrauben der Verschlußkappe wird zugleich der Innenbehälter (5) von dem Kragengewinde (4) abgeschraubt und das Konzentrat (1) vermischt sich mit dem Verdünnungsmittel (14), bevor die Flasche geöffnet ist.
Besonders vorteilhaft ist die Kombination von Gewinden mit unterschiedlichem Drehsinn z.B. Kragengewinde .= Linksgewinde (4) und Flaschengewinde = Rechtsgewinde (22).

Das Flaschengewinde ist dabei so ausgebildet, daß es in der untersten Stellung (Verschlußstellung) in Verschlußrichtung leer weitergedreht werden kann. Derartige Gewinde sind Stand der Technik. Es kann beispielsweise leichtdadurch realisiert werden, daß dem Flaschenhals (2) ein vollständiges Gewinde zugeordnet ist, während die Verschlußkappe nur in ihrem unteren Bereich mehrere radial in einer bestimmten Höhe angeordnete linsenförmige Gewindestege (21) aufweist, die beim Verschrauben in Verschlußrichtung am untersten Gewindegang des Flaschengewindes leer laufen und beim Öffnen von den Gewindestegen (22) des Flaschenhalses (2) geführt werden.

Drehbewegungen zum Öffnen der Verschlußkappe bewirken infolge die Drehsperren (6) und (6') daß eine "Drehbewegung in Verschlußrichtung" auf das Kragengewinde (4) übertragen wird. Bei einem fest auf dem Kragen (3) aufsitzendem Innenbehälter (5) kann die Verschlußkappe somit nicht abgeschraubt werden. Es bedarf vielmehr des willensbetonten Weiterdrehens der Verschlußkappe in Verschlußrichtung, bis der Innenbehälter (5) vom Kragen (3) abgeschraubt ist. Erst dann ist der Weg zum Öffnen der Flasche, d.h. zum Abschrauben der Verschlußkappe, freigegeben.

Eine nach dem zuvor beschriebenen Prinzip arbeitende Sicherheitsverschlußkappe muß nicht notwendigerweise in der geteilten Ausführungsform (d.h. Einprellkappe (15) und Einprellboden (16)) hergestellt werden. Nach dem Stand moderner Verpackungstechnik ist es auch möglich, Verschlußkappen, bei denen der das Konzentrat (1) enthaltende Innenbehälter (5) mit starren Drehsperren (6, 6') versehen ist und bereits fest mit dem Kragengewinde (4) der Verschlußkappe verschraubt ist, senkrecht oder unter leichter Drehung so auf den Flaschenhals aufzupressen, daß ein dichter Verschluß erreicht werden kann, ohne daß die Drehsperren (6, 6') das Aufpressen behindern.

Teilbare Verschlußkappen hingegen haben mehrere Vorteile:
Es kann mit geringem Anpressdruck beim Einprellen des Einprellbodens (16) gearbeitet werden und

Bei den Verschlußkappen mit gegensinnig verlaufenden Kragen- und Flaschengewinden oder mit Kragen- und Flaschengewinden mit verschiedenem Gewindehub müssen zur Herstellung ungeteilter Verschlußkappen im Spritzgußverfahren aufwendige teilbare Werkzeuge eingesetzt werden. Wegen der unterschiedlichen Gängigkeit von Flaschen- und Kragengewinde (17), (4) kann das Werkstück nicht einfach aus der Form ausgeschraubt werden. Demgegenüber ist es leicht möglich, den das Kragengewinde (4) und den das Flaschengewinde (17) tragenden Verschlußkappenteil getrennt herzustellen und beide Teile dann, etwa mittles eines Einprellverschlusses zu verbinden.

Die Naht des Einprellverschlusses (19, 20) kann gewünschtenfalls mit hydrophoben Hilfsstoffen, wie etwa Silikonen abgedichtet oder aber durch thermische Behandlung verschweißt werden.

Zur Verbesserung der Dichtigkeit könne im oberen Teil der Verschlußkappe oberhalb des Flaschengewindes eine oder mehrere Dichtungslippen (23) angebracht sein.

Die Erfindung umfaßt auch Verschlußkappen für Zweikomponentensysteme mit einem durch die Drehbewegungen teilbaren Innenbehälter (11), konkrete Ausführungsformen dieses Typs sind in den Figuren 5 bis 7 erläutert.

Bei der nach der GB-PS 10 83 335 bekannten Verschlußkappe wird der teilbare Innenbehälter auf den glatten zylindrischen Mantel des Kragens aufgesteckt. Selbst bei Verwendung von als Clipstufen ausgebildeten Dichtlippen kann das im Innenbehälter eingeschlossene Konzentrat nicht absolut sicher verwahrt werden. Konzentrate, wie etwa Pflanzenschutzmittelkonzentrate, enthalten in der Regel einen hohen Anteil an Emulgator und/oder einem Lösungsmittel mit guten Solvatationseigenschaften.

Teilweise auch durch Kapillarwirkung bedingt steigt das Konzentrat an der Dichtungsfläche zwischen Innenbehälter und Kragen auf. Diese Leckstelle kann weder durch Dichtlippen in diesem Bereich, noch durch das Einlegen von Dichtungsringen abgestellt werden. Zudem steht das Konzentrat in ständigem Kontakt mit der Sollbruchstelle des Innenbehälters. Der Kunststoff verquillt und die Sollbruchstelle wird in ihren mechanischen Eigenschaften verändert. Außerdem kann bei auch nur kurzfristig erhöhter Lagertemperatur, bedingt durch leichtflüchtige Lösungsmittelanteile im Konzentrat, sich ein so hoher Innendruck im Reservoir aufbauen, daß der Sitz des Innenbehälters auf dem Kragen gelockert wird.

Dieses Problem wird auch nicht mit dem aus dem DE-GM 75 31 452 bekannten gelöst.

Die Dichtigkeitsprobleme werden hier besonders augenfällig, weil die mittels Clipstufen hergestellte Verbindung zwischen Bodenplatte und Wandelement keinen dichten Schluß haben darf, da andernfalls die Bodenplatte beim Öffnen des Verschlusses nicht abfallen würde.

Während bei den zuvor beschriebenen, mit abschraubbarem Innenbehälter ausgestatteten, Verschlußkappen das Reservoir dann geöffnet wird, wenn der Innenbehälter (5) vom Kragengewinde (4) abgeschraubt wird, muß bei der zweiten erfindungsgemäßen Variante mit teilbarem Innenbehälter der Innenbehälter (11) weiter auf das Kragengewinde (4) aufgeschraubt werden, so daß der als Stoßkante (7) dienende untere Teil des Kragens (3) den Innenbehälter (11) durchtrennt, wobei die Trennung vorzugsweise längs einer als Sollbruchstelle (10) bezeichneten Verjüngung der Innenbehälterwand geschieht. Als besonders wichtig gegenüber dem Stand der Technik ist hervorzuheben, daß das Kragengewinde (4) auch als Dichtungselement dient.

Kragengewinde (4), Flaschengewinde (17) und Drehsperre (6, 6') können wiederum unterschiedlich miteinander kombiniert für Verschlußkappen mit teilbarem Innenbehälter eingesetzt werden.

In der in Figur 5 beschriebenen Ausführungsform haben Kragengewinde (4) und Flaschengewinde (17) den gleichen Drehsinn und die gleiche Steigung. Als Drehsperre dient eine von oberen Ende des Innenbehälters radial nach außen verlaufende Ringwulst (12), die so dimensioniert ist, daß sie auf dem oberen Rand des Flaschenhalses (2) aufliegt. In der vorläufigen Verschlußstellung (Figur 5a) ist die das Konzentrat enthaltende Verschlußkappe soweit verschraubt, daß der Ringwulst (12) auf dem Flaschenhals aufliegt. Durch weiteres Drehen an der Verschlußkappe in Verschlußrichtung wird der Innenbehälter (11) fester auf das Kragengewinde (4) aufgeschraubt, so daß der als Stoßkante (7) ausgebildete untere Teil des Kragens (3) den Innenbehälter (11) längs der Sollbruchstelle (10) durchtrennt und das Reservoir so zum Verdünnungsmittel (14) hin öffnet (Figur 5b).

Der Ringwulst (12), welcher bei vorläufigem oder festem Verschluß der Flasche (Figur 5a Figur 5b) zugleich als Dichtung und, als Drehsperre dient, kann zum einen die Drehbarkeit des Innenbehälters (11) alleine durch den auf seiner Auflagefläche wirksamen Anpreßdruck sperren. Es ist auch möglich, die Auflagefläche zwischen dem Ringwulst (12) und der oberen Kante des Flaschenhalses (2) so mit Noppen, Kerben oder Zacken (13) auszustatten, daß die freie Drehbarkeit des Innenbehälters (11) bereits bei geringem oder keinem Anpreßdruck gesperrt wird.

Der mit dem Kragen (3) verschraubte Innenbehälter (11) sitzt durch das Kragengewinde (4) so fest auf dem Kragen (3), daß zur Abdichtung des Innenbehälters Dichtungsringe (24) eingelegt werden können. Weder kann das Konzentrat (1) bei der Lagerung auf die Sollbruchstelle (10) einwirken und diese verquellen, noch können leichtflüctige Komponenten im Konzentrat durch Ausbildung eines hohen Innendruckes den Sitz des Innenbehälters (11) auf dem Kragen (3) lockern.

Figur 6 und Figur 7 zeigen Ausführungsformen erfindungsgemäßer Verschlußkappen mit teilbarem Innenbehälter (11), bei denen die Drehsperren (6) und (6') wie bereits eingehend erläutert wurde, an der äußeren Mantelfläche des Innenbehälters (11) und an der inneren Mantelfläche des Flaschenhalses (2) als einseitig (Figur 7d) bzw. als beide Drehrichtungen (Figur 7c) sperrendes Element angeordnet sind.

Im Gegensatz zu der in Figur 5 abgehandelten Ausführungsform, bei der die Einhängtiefe des Innenbehälters durch den auf dem Flaschenhals (2) aufliegenden Ringwulst (12) definiert ist, ist der Innenbehälter bei den in Figur 6 und Figur 7 gezeigten Ausführungsformen entsprechend dem Hub des Kragengewindes (4) in vertikaler Richtung im Innern des Flaschenhalses (2) frei beweglich. Somit können Verschlußkappen mit teilbarem Innenbehälter (11) zur Verfügung gestellt werden, bei denen Kragengewinde (4) und Flaschengewinde (17) unterschiedliche Gängigkeit und/oder Steigung haben. Das Zusammenwirken der Einzelelemente sei exemplarisch anhand einer zweiteiligen Verschlußkappe mit teilbarem Innenbehälter (11) näher erläutert.

Figur 6 zeigt räumlich getrennt die Einzelelemente: Einprellkappe (15) mit einem darin einprellbarem Einprellboden (16), der den an seinem unteren Rand als Stoßkante (7) ausgebildeten Kragen (3) der das zur Aufnahme des Innenbehälters (11) hergerichtete Kragengewinde (4) aufweist, sowie zwei Ausführungsformen eines teilbaren Innenbehälters mit flachem Boden (11) und mit einem sich längs einer Ringstufe (9) verjüngenden wannenförmigem Boden (25) und den zur Aufnahme der Verschlußkappe mittels eines Flaschengewindes (17) hergerichteten Flaschenhals (2). Die dem Innenbehälter (11) und dem Flaschenhals (2) zugeordneten Drehsperren sind als starre Drehsperren (6) und (6') gezeigt.

Der Herstellerfüllt zunächst die Flasche mit dem Verdünnungsmittel (14) und verschraubt die Einprellkappe (15) mit der Füllöffnung (2), wie in Figur 7a gezeigt. In einem zweiten Arbeitsgang wird der mit dem Innenbehälter (11) verschraubte und das Konzentrat (1) enthaltende Einprellboden (16) senkrecht durch den nach oben offenen Boden der Einprellkappe (15) gesteckt, so daßdie als Verschluß ausgebildeten Randelemente (19) und.(20) einrasten. Gewünschtenfalls kann der Einprellverschluß durch Verkleben oder Versiegeln gegen unbefugtes Offnen geschützt werden.

Figur 7b zeigt die gebrauchsfertig auf dem Flaschenhals (2) aufsitzende Verschlußkappe. Die Verschlußkappe braucht nicht notwendigerweise aus den zwei Teilen Einprellboden, (16) und Einprellkappe (15) zu bestehen, sie kann auch aus einem Stück gefertigt sein und die Flasche dann durch Aufpressen bis zum festen Sitz auf das Flaschengewinde verschlossen werden. Derartige Methoden sind Stand derverpackungstechnikund brauchen nicht näher erläutert zu werden. Bei direktem senkrechten Aufpressen der Verschlußkappe ist einder Verschlußkappe zugeordnetes linsenförmiges Teilgewinde (21), wie in Figur 3 gezeigt, bevorzugt.

Die in Figur 7b in gebrauchsfertigem Zustand dargestellte Verschlußkappe kann gewünschtenfalls durch Dichtlippen an Einprellkappe (15), Flaschenhals (2), Kragen (3) oder Innenbehälter (11) zusätzlich gegen das Auslaufen des Flascheninhalts gesichert werden.

Wenn Flaschengewinde (17) und Kragengewinde (4) entgegengesetzten Drehsinn haben, dann wird beim Aufschrauben der Verschlußkappe der Innenbehälter (11) fester mit dem Kragen (3) verschraubt, die auf dem Boden (8) bzw. auf der Ringstufe (9) des Innenbehälters (11) aufsitzende Stoßkante (7) zertrennt den Innenbehälter (11) längs der Sollbruchlinie (10) und Konzentrat (1) und Verdünnungsmittel (14) vermischen sich, noch bevor die Verschlußkappe abgeschraubt ist. Die Kombination von gleichsinnig verlaufenden Kragen- und Flaschengewinde (4), (17) ist ebenfalls realisierbar: Aus der Verschlußstellung (Figur 7b) heraus bedarf es des willensbetonten Weiterschraubens in Verschlußrichtung, um den Innenbehälter (11) zu zerteilen, was sich dem Verbraucher, durch eine plötzliche Verringerung der zum Drehen aufzuwendenden Kraft anzeigt. Dieser Effekt tritt bei allen Schraubkappen mit teilbarem Innenbehälter (11) auf und kann als sicheres Indiz für die Vermischung von Konzentrat (1) und Verdünnungsmittel (14) genommen werden.

Wenn bei gleichsinnigem Kragen- und Flaschengewinde (4) (17) der Innenbehälter mit weniger Umdrehungen vom Kragen (3) abgeschraubt werden kann, als zum vollständigen Öffnen der Flasche erforderlich ist, fällt der Innenbehälter (11) bereits vor dem vollständigen Abschrauben der Verschlußkappe ab, Konzentrat (1) und Verdünnungsmittel (14) vermischen sich und das Konzentrat (1) kann somit nicht unverdünnt entnommen werden.

Damit erfüllen sowohl Verschlußkappen mit gegensinnigem Kragenund Flaschengewinde (4) (17) wie auch Verschlußkappen mit gleichsinnigen Gewinden die Anforderungen, die an eine Sicherheitsverschlußkappe zu stellen sind.

Des weiteren sind Verschlußkappen mit trennbarem Innenbehälter (11) und einseitig wirkenden Drehsperren (6, 6') (Figur 7d) Gegenstand der Erfindung. Die einseitig wirkende Drehsperre (6, 6'), die sowohl an der äußeren Mantelfläche des Innenbehälters (11) (Figur 7d) wie auch an der inneren Mantelfläche des Flaschenhalses (2) angebracht sein kann, ist sperrend zur Verschlußrichtung des Kragengewindes (4) und nicht sperrend zur Abschraubrichtung angeordnet.

Obwohl einseitige Drehsperren auch bei zweiteiligen Verschluß kappen Anwendung finden können, wird die Verwendung dieses Drehsperren-Elementes bei einteiligen Verschlußkappen bevorzugt. Bei gleichsinnigem Kragenund Flaschengewinde sperrt die Drehsperre (6, 6') beim Verschrauben der Verschlußkappe.

Der Innenbehälter (11) wird auf den Kragen (3) aufgeschraubt und mittels der Stoßkante (7) längs der Sollbruchlinie (10) zertrennt.

Derartige Verschlußkappen genügen den Anforderungen an ein Zweikomponentensystem, bei dem die das Konzentrat enthaltende Verschlußkappe getrennt von der Flasche vertrieben werden und die Vereinigung von Flasche und Verschlußkappe erst durch den Endverbraucher vorgenommen wird.

In einer weiteren Ausführungsform haben Kragen- und Flaschengewinde (4) (17) verschiedenen Drehsinn. Diese Form erfüllt die Anforderungen, die an ein Sicherheitverschlußkappensystem zu stellen sind: Der Hersteller verschraubt die das Konzentrat (1) enthaltende Verschlußkappe mit einer Flasche, in die das Verdünnungsmittel (14) bereits eingefüllt ist, die einseitig wirkende Drehsperre (6, 6') (Figur 7d) sperrt bei diesem Vorgang nicht, weil bei ungleichsinnigen Gewinden der Drehsinn "Verschließen" beim Flaschengewinde (17) zu einem nicht sperrenden Gleiten der flexiblen Sperren (6) über die dazu kqnkordanten Drehsperre (6') bedeutet. Erst beim Öffnen der fest verschlossenen Flaschen durch den Verbraucher sperrt die Drehsperre (6, 6'), der Innenbehälter (11) wird auf den Kragen (3) aufgeschraubt und die Stoßkante (7) zertrennt das Reservoir längs der Sollbruchlinie (10).

Ein wesentlicher Vorteil von Verschlußkappen mit teilbarem Innenbehälter (11) ohne Begrenzung der Einhängetiefe durch einen Ringwulst (12) besteht darin, daß die Steigung von Flaschengewinde (17) und Kragengewinde (4) unabhängig voneinander gewählt werden können. Bei dem aus der GB-PS 10 83 335 bekannten Zweikomponentensystem wird die Stoßkante des Kragens mit einem dem Hub des Flaschengewindes entsprechenden Betrag in den Flaschenhals eingeschraubt. Da zugleich die Einhängetiefe des Bechers durch einen auf der Flaschenöffnung aufliegenden Ringwulst begrenzt ist, kann nur ein begrenzter Druck auf die Sollbruchstelle ausgeübt werden, was eine hinrechend dünne Sollbruchstelle verlangt. In der Praxis treten aber an zu dünnen Sollbruchstellen bevorzugt Dichtigkeitsprobleme auf. Da erfindungsgemäß die Steigung von Kragen- und Flaschengewinde (4) (17) unabhängig voneinander wählbar sind, kann durch Verwendung eines Kragengewindes (4) mit geringer Steigung eine wesentlich größere Kraft mittels der Stoßkante (7) auf die Sollbruchstelle (10) ausgeübt werden. Daher können erfindungsgemäß Sollbruchstellen aus dickeren Materialschichten gefertigt werden, was zu einer deutlichen Verbesserung der Dichtigkeit führt.

Ein genereller Vorteil von Verschlußkappen mit teilbarem Innenbehälter (11) ist, daß nach Abtrennen des Bodens (8) oder der Bodenwanne (25) das im Reservoir eingeschlossene Konzentrat (1) ungehindert ausfließt, d.h. die Vermischung von Konzentrat (1) und Verdünnungsmittel (14) findet zwangsläufig auch ohne Schütteln statt.

Aus dem Gesamten zuvor Gesagten wird deutlich daß mit der erfindungsgemäßen Vorrichtung Zweikomponentenpackungssysteme größter Dichtigkeit, Gebrauchssicherheit und Funktionsfähigkeit herstellbar sind.

Die Frage der Materialauswahl für Reservoir und die gesamte Verschlußkappe kanndemzufolge unter den durch Konzentrat und Verdünnungsmittel vorgegebenen Erfordernissen gelöst werden.

Der - einteilige - Innenbehälter kann aus Glas, Keramik, Kunststoffen, Metallen, Pappe oder anderen Werkstoffen hergestellt werden, wobei bei Innenbehältern mit Sollbruchstelle die Sollbruchstelle die Materialauswahl begrenzen kann. Dadurch, daß das Kragengewinde auch als Dichtungselement dient, kann durch Wahl bestimmter Gewindeformen und durch Einlegen von Dichtungen eine wesentliche Verbesserung der Dichtigkeit gegenüber dem Vorbekannten erzielt werden.

## Patentansprüche

1. Eine Zweikomponentenpackung, bestehend aus einer Flasche, einem Innenbehälter (5), der ein zur Aufnahme eines Konzentrats (1) bestimmtes Reservoir bildet, einer auf dem Flaschenhals (2) mittels eines Flaschengewindes (17) drehbaren und lösbar mit ihm verbundenen Verschlusskappe, die einen vom Verschlusskappenboden axial in den Flaschenhals (2) hineinreichenden Kragen (3) aufweist, der mittels eines Kragengewindes (4) zur Aufnahme eines Innenbehälters (5) hergerichtet ist, der zur Aufnahme des Konzentrats (1) bestimmt ist, dadurch gekennzeichnet, dass die Verschlusskappe nur vom Flaschenhals (2) getrennt werden kann, nachdem der Inhalt des Reservoirs aus dem Innenbehälter (5) in die Flasche entleert worden ist, dadurch,
a1) dass zwischen der Aussenwand des Innenbehälters (5) und der Innenwand des Flaschenhalses (2) an einer oder mehreren Stellen eine Drehsperre (6, 6') angebracht ist, die die freie Drehbarkeit des Innenbehälters (5) in eine oder beide Drehrichtungen sperrt, oder
a2) dass der Kragen (3) an seinem unteren Ende kantig oder spitz als Stosskante (7) ausgebildet ist, und am Boden (8) aufsitzt beziehungsweise an einer um einen teilbaren Innenbehälter (11) verlaufenden Ringstufe (9) so aufsitzt, dass bei weiterer Drehung des auf dem Kragengewinde (4) aufgeschraubten Innenbehälters (11) in Verschlussrichtung des Kragengewindes (4) der Innenbehälter (11) längs einer Sollbruchlinie (10) durchtrennt wird, wobei
a2.1) die freie Drehbarkeit des Innenbehälters (11) in eine oder beide Richtungen durch eine oder mehrere an der Aussenwand des Innenbehälters (11) und auf der Innenwand des Flaschenhalses (2) angebrachte Drehsperren (6, 6') behindert wird, oder
a2.2) der Innenbehälter (11) an seinem oberen Teil einen radial nach aussen gerichteten und auf dem Flaschenhals (2) liegenden Ringwulst (12) aufweist, der die Einhängtiefe des Innenbehälters (11) definiert und gewünschtenfalls mittels Noppen oder Einkerbungen (13) den Innenbehälter (11) in seiner freien Drehbarkeit sperrt.

2. Eine Zweikomponentenpackung nach Anspruch 1, dadurch gekennzeichnet, dass das Flaschengewinde (17) in Verschlussstellung in Verschlussrichtung leer drehbar ist.

3. Eine Zweikomponentenpackung nach Anspruch 1 oder 2, dadurch gekennzeichnet, dass Kragengewinde (4) und Flaschengewinde (17) unterschiedlichen Drehsinn haben.

4. Eine Zweikomponentenpackung nach Anspruch 1 oder 2, dadurch gekennzeichnet, dass Kragengewinde (4) und Flaschengewinde (17) gleichen Drehsinn haben.

5. Eine Zweikomponentenpackung nach einem der Ansprüche 1 bis 4, dadurch gekennzeichnet, dass Kragengewinde (4) und Flaschengewinde (17) unterschiedliche Steigung haben.

6. Eine Zweikomponentenpackung nach einem der Ansprüche 1 bis 4, dadurch gekennzeichnet, dass Kragengewinde (4) und Flaschengewinde (17) gleiche Steigung haben.

7. Eine Zweikomponentenpackung nach einem der Ansprüche 1 bis 6, dadurch gekennzeichnet, dass die einseitig wirkende Drehsperre (6) dem Kragengewinde (4) so zugeordnet ist, dass sie Drehbewegungen in der Richtung sperrt, die zum Abschrauben des Innenbehälters (5) vom Kragengewinde (4) führen.

8. Eine Zweikomponentenpackung nach einem der Ansprüche 1 bis 6, dadurch gekennzeichnet, dass die einseitig wirkende Drehsperre (6, 6') dem Kragengewinde (4) so zugeordnet ist, dass sie Drehbewegungen des teilbaren Innenbehälters (11) in Verschlussrichtung sperrt.

9. Eine Zweikomponentenpackung nach einem der Ansprüche 1 bis 8, dadurch gekennzeichnet, dass sie aus einem dem Kragen (3) zugeordneten Bodenteil - dem Einprellboden (16) - und einem dem Flaschengewinde (17) zugeordneten Teil - der Einprellkappe (15) - besteht und dass Einprellboden (16) und Einprellkappe (15) mittels einprellbarer Randelemente (19, 20) miteinander verbunden sind.

10. Verwendung einer Zweikomponentenpakkung nach einem der Ansprüche 1 bis 9 zum Mischen und Verdünnen eines Konzentrats (1) mit einem Verdünnungsmittel (14).

11. Verwendung einer Zweikomponentenpakkung nach Anspruch 10 zur Herstellung von Pflanzenschutzmittelspritzbrühen.

## Revendications

1. Système à deux composants, constitué d'un flacon, d'un récipient interne (S), qui forme un réservoir déterminé pour contenir un concentré (1) d'un bouchon de fermeture pouvant tourner sur le goulot du flacon (2) au moyen d'un pas de flacon (17) et qui y est relié de façon lâche, et qui présente un col (3) dirigé axialement dans le goulot du flacon (2) et qui est préparé au moyen d'un pas de col (4) pour contenir un récipient interne (5), lequel est prévu pour contenir le concentré (1), caractérisé en ce que:
a1) entre la paroi externe du récipient interne et la paroi interne du goulot du flacon à un ou plusieurs endroits est disposé un obstacle à la rotation, qui arrête la rotation libre du récipient interne dans une direction de rotation, ou les deux, ou en ce que
a2) le col est formé à son extrémité inférieure avec un rebord ou une pointe jouant le rôle de rebord, et repose sur le fond ou sur un redan annualire courant autour d'un récipient interne divisible de manière qu'en cas de poursuite de la rotation du récipient interne vissé sur le filetage du col dans la direction de fermeture du filetage du col, le récipient interne soit séparé le long d'une ligne de rupture prévue ou
a2.1) la rotation libre du récipient interne dans une direction ou les deux est empêchée par un ou plusieurs obstacles à la rotation à la paroi externe du récipient interne et à la paroi interne du goulot du flacon ou
a2.2) le récipient interne présente à sa partie supérieure un renflement circulaire dirigé radialement vers l'extérieur et reposant sur le goulot du flacon, et qui définit la profondeur d'accrochage du récipient interne et éventuellement arrête au moyen de boutons ou d'entailles le récipient interne dans aa rotation libre.

2. Emballage à deux composants selon la revendication 1, caractérisé en ce que le pas du flacon (17) peut tourner à vide en position de fermeture dans le sens de la fermeture.

3. Emballage à deux composants selon la revendication 1 ou 2, caractérisé en ce que le pas du col (4) et le pas du flacon (7) ont des sens de rotation différents.

4. Emballage à deux composants selon la revendication 1 ou la revendication 2, caractérisé en ce que le pas du col et le pas du flacon (17) ont le même sens de rotation.

5. Emballage à deux composants selon l'une des revendications 1 à 4, caractérisé en ce que le pas du col (4) et le pas du flacon (17) ont une hauteur différente.

6. Emballage à deux composants selon l'une quelconque des revendications 1 à 4, caractérisé en ce que le pas du col (4) et le pas du flacon (17) ont une même hauteur.

7. Emballage à deux composants selon l'une quelconque des revendications 1 à 6, caractérisé en ce que l'arrêt de rotation agissant dans un seul sens (6) est attaché au pas du col (4) de manière qu'il arrête les mouvements de rotation dans le sens qui conduit à dévisser le récipient interne (5) d'avec le pas du col (4).

8. Emballage à deux composants selon l'une quelconque des revendications 1 à 6, caractérisé en ce que l'arrêt de rotation agissant dans un seul sens (6, 6') est attaché au pas du col (4) de manière qu'il arrête les mouvements de rotation du récipient interne séparable (11) dans la direction de fermeture.

9. Emballage à deux composants selon l'une des revendications 1 à 8, caractérisé en ce qu'il se compose d'une partie fond attachée au col (3) - le fond d'enfoncement (16) - et d'une partie attachée au pas du flacon (17) - le bouchon d'enfoncement (15) - et en ce que le fond d'enfoncement (16) et le bouchon d'enfoncement (15) sont reliés l'un à l'autre au moyen d'éléments marginaux (19, 20) enfonçables.

10. Application d'un emballage à deux composants selon l'une quelconque des revendications 1 à 9 au mélange et à la dilution d'un concentré (1) avec un diluant (14).

11. Application d'un emballage à deux composants selon la revendication 10, à la préparation de bouillies de pulvérisation d'agents de protection des plantes.

## Claims

1. A two-component package, consisting of a bottle, an inner container (5), which constitutes a reservoir designed to receive a concentrate (1), a closure cap which is rotatable on and is releasably connected to the neck (2) of the bottle by means of a bottle thread (17), the closure cap having a collar (3) extending axially into the bottle neck (2) from the base of the closure cap, which collar (3) is arranged by means of a collar thread (4) to receive an inner container (5), intended to hold the concentrate (1), characterized in that the closure cap can only be separated from the bottle neck (2) once the contents of the reservoir have been emptied from the inner container (5) into the bottle, by
a1) providing between the outer wall of the inner container (5) and the inner wall of the bottle neck (2), at one or more points, a rotation block (6, 6') which prevents free rotation of the inner container (5) in one or both directions of rotation, or
a2) arranging that collar (3) is in angular or pointed in construction forming an abutment edge (7) at its lower end and that it rests on the base (8) pron an annular step (9) extending about a divisible inner container (11) in such a way that when the inner container (11) screwed onto the collar thread (4), is rotated further in the direction of closure of the collar thread (4), the inner container (11) is severed along a desired line of break, whilst
a2.1) the free rotation of the inner container (11) is impeded in one or both directions by one or more rotation blocks (6, 6') mounted on the outer wall of the inner container (11) and the inner wall of the bottle neck (2), or
a2.2) the inner container (11) has on its upper portion an annular bead (12) directed radially outward and resting on the bottle neck, which defines the depth of suspension of the inner container (11) and if desired blocks the free rotation of the inner container (11) of knubs or notches (13).

2. A two-component package as claimed in claim 1, characterized in that the bottle thread (17) can be rotated idly in the direction of closure when in the closed position.

3. A two-component package as claimed in claim 1 or 2, characterized in that the collar thread (4) and bottle thread (17) have different directions of rotation.

4. A two-component package as claimed in claim 1 or 2, characterized in that the collar thread (4) and bottle thread (17) have the same direction of rotation.

5. A two-component package as claimed in any one of claims 1 to 4, characterized in that the collar thread (4) and bottle thread (17) have a different pitch.

6. A two-component package as claimed in any one of Claims 1 to 4, characterized in that the collar thread (4) and bottle thread (17) have the same pitch.

7. A two-component package as claimed in any one of claims 1 to 6, characterized in that the rotation block (6) effective in one direction is fitted to the collar thread (4) so that it blocks rotary movements in the direction which leads to unscrewing of the inner container (5) from the collar thread (4).

8. A two-component package as claimed in any one of claims 1 to 6, characterized in that the rotation block (6, 6') effective in one direction is fitted to the collar thread (4) so that it blocks the rotary movements of the divisible inner container (11) in the direction of closure.

9. A two-component package as claimed in any one of claims 1 to 8, characterized in that it consists of a base portion fitted to the collar (3) - the click-in base (16) - and a portion fitted to the bottle thread (17) - the click-in cap (16) and that the click-in base (16) and click-in cap (15) are connected by means of edge members (19, 20) which can be clicked in.

10. Use of a two-component package as claimed in any one of claims 1 to 9 for mixing and diluting a concentrate (1) with a diluent (14).

11. Use of a two-component package as claimed in claim 10 for preparing spray liquors of plant pesticides.
